# EUROPÄISCHE PATENTSCHRIFT

(11) **EP 3 827 451 B1**
(45) Veröffentlichungstag und Bekanntmachung des Hinweises auf die Patenterteilung: **26.11.2025**
(21) Anmeldenummer: 19769068.8
(22) Anmeldetag: 03.09.2019
(51) Int. Cl.: H01H 3/28, H01H 3/30, H01H 79/00

(54) **KURZSCHLIESSEREINRICHTUNG UND UMRICHTER**
SHORT-CIRCUITING DEVICE AND CONVERTER
DISPOSITIF À COURT-CIRCUIT ET CONVERTISSEUR

(30) Priorität: 24.09.2018 DE 102018216211
(43) Veröffentlichungstag der Anmeldung: 02.06.2021
(73) Patentinhaber: Innomotics GmbH, 90441 Nürnberg (DE)
(72) Erfinder: SCHMIDT, Werner, 09117 Chemnitz (DE); EINSCHENK, Jürgen, 16341 Panketal (DE); SCHREMMER, Frank, 90768 Fürth (DE)
(74) Vertreter: Michalski Hüttermann & Partner Patentanwälte mbB
(86) Internationale Anmeldenummer: PCT/EP2019/073379
(87) Internationale Veröffentlichungsnummer: WO 2020/064271

(56) Entgegenhaltungen:
- CH-A- 502 688
- DE-A1- 102011 088 745
- DE-A1- 2 356 516
- DE-C1- 19 808 083

## Beschreibung

Die Erfindung betrifft eine elektrische Kurzschließereinrichtung mit einem feststehenden und einem beweglichen Kontaktstück, wobei die Kontaktstücke in einer Grundstellung voneinander beabstandet sind und in einer Kurzschlussstellung miteinander elektrisch leitend verbunden sind, einem Antrieb zum Überführen des beweglichen Kontaktstücks von der Grundstellung in die Kurzschlussstellung und einer Auslöseeinrichtung zum Auslösen des Antriebs.

Die Erfindung betrifft weiterhin einen Umrichter, insbesondere einen Multilevel-Umrichter, der mindestens eine derartige elektrische Kurzschließereinrichtung aufweist.

Insbesondere bei Hochspannungs-Gleichstrom-Übertragung im Rahmen der Energieverteilung und Übertragung werden Multilevel-Umrichter verwendet, die aus in Reihe geschalteten Leistungsbausteinen bestehen. Fällt ein Leistungsbaustein durch einen Fehler aus, so muss dieser schnellstmöglich überbrückt werden, da es ansonsten zum Versagen der gesamten Anlage kommen kann. Das Überbrücken des Leistungsbausteins findet mittels einer Kurzschließereinrichtung statt.

Im Stand der Technik sind Kurzschließereinrichtungen bekannt. Das Dokument DE 1 094 864 B beschreibt eine Kurzschließereinrichtung mit mehreren symmetrisch bzw. sternförmig angeordneten feststehenden Kontaktstücken und einem beweglichen, mit einem Energiespeicher verbundenen Kontaktstück zur Überbrückung von Störlichtbögen in elektrischen Mittel- oder Hochspannungsanlagen. Zum Auslösen der Kurzschließereinrichtung ist ein Schlag auf einen Stift vorgesehen, der mit einem Anker eines Haltemagneten gekoppelt ist, wobei der Anker unter der Wirkung einer Abreißfeder steht. Die Kurzschließereinrichtung wird dann ausgelöst, wenn der Haltemagnet entregt wird.

Eine Kurzschließereinrichtung mit einer ähnlichen Auslöseeinrichtung wird ebenfalls in der DE 10 2007 018 344 A1 beschrieben. Die Auslöseeinrichtung umfasst einen Permanentmagneten, ein weichmagnetisches Joch, das mit dem Permanentmagneten verbunden ist, einen mit einem unter Zug stehenden Bewegungskontaktbolzen verbundenen Anker und eine Elektrospule. Durch zweckmäßiges Bestromen der Elektrospule kommt es zur Schwächung der Kraft des Permanentmagneten, so dass es zum Abreißen des Ankers vom weichmagnetischen Joch beziehungsweise vom Permanentmagneten kommt.

Bei solchen Auslöseeinrichtungen gibt es die Herausforderung, dass sie eventuell anfällig für Störmagnetfelder sind, wodurch es zu einem ungewollten Auslösen kommen kann.

Mit Blick auf ein möglichst schnelles Überbrücken werden in der Regel pyrotechnisch betriebene Kurzschließereinrichtungen verwendet, wie beispielsweise in der DE 10 2015 203 645 A1 offenbart.

DE 23 56 516 A1 und DE 198 08 083 C1 offenbaren weitere Beispiele von elektrischen Kurzschließereinrichtungen.

Bei pyrotechnisch betriebenen Kurzschließereinrichtungen besteht aufgrund des pyrotechnischen Antriebs die Herausforderung, dass für deren Einsatz die national unterschiedlichen Importregeln, Sprengstoffgesetze und weitere regulatorische Vorgaben berücksichtigt werden müssen.

Es ist die Aufgabe der Erfindung eine elektrische Kurzschließereinrichtung und einen Umrichter anzugeben, die ein möglichst schnelles und sicheres Kurzschließen erlauben. Insbesondere soll bei der Kurzschließereinrichtung auf einen pyrotechnischen Antrieb verzichtet werden und die Auslöseeinrichtung der Kurzschließereinrichtung soll weiterhin ohne einen Permanentmagneten auskommen.

Die Lösung der Aufgabe erfolgt durch die Merkmale des unabhängigen Anspruchs 1.

Vorteilhafte Ausgestaltungen sind in den Unteransprüchen angegeben.

Erfindungsgemäß ist eine elektrische Kurzschließereinrichtung mit einem feststehenden und einem beweglichen Kontaktstück vorgesehen, wobei die Kontaktstücke in einer Grundstellung voneinander beabstandet sind und in einer Kurzschlussstellung miteinander elektrisch leitend verbunden sind, mit einem Antrieb zum Überführen des beweglichen Kontaktstücks von der Grundstellung in die Kurzschlussstellung und mit einer Auslöseeinrichtung zum Auslösen des Antriebs. Es ist vorgesehen, dass die Auslöseeinrichtung zum Auslösen einen elektrisch angetriebenen Aktor umfasst.

Bei der erfindungsgemäßen elektrischen Kurzschließereinrichtung ist also vorgesehen, dass der Aktor der Auslöseeinrichtung elektrisch angetrieben ist. Dies bedeutet, dass für die Erzeugung der mechanischen Bewegung des Aktors ein elektrischer Antrieb eingesetzt wird. Ein solcher Aktor weist sehr schnelle Auslösezeiten auf. Da kein Permanentmagnet in der Auslöseeinheit eingesetzt wird, ist die Kurzschließereinrichtung auch nicht anfällig für magnetische Störfelder, wodurch ein sicheres Auslösen ermöglicht wird. Mit der erfindungsgemäßen elektrischen Kurzschließereinrichtung können Schließzeiten t von t < 2 ms erreicht werden.

Eine derart aufgebaute elektrische Kurzschließereinrichtung eignet sich dann insbesondere für den Einsatz bei elektrischen Mittel- und Hochspannungsanlagen, beispielsweise in einem Umrichter.

Erfindungsgemäß ist vorgesehen, dass der Aktor einen feststehenden Stator und einen entlang einer Bewegungsachse linear beweglichen Läufer umfasst, wobei der Stator eine erste Spule umfasst und der Läufer für eine Wechselwirkung mit der ersten Spule eine zweite Spule umfasst, der Stator und der Läufer entlang der Bewegungsachse angeordnet sind, die beiden Spulen zueinander parallel ausgerichtet sind und beide Spulen zumindest bezüglich ihrer Wechselwirkung aktiv bestrombare Luftspulen sind. Damit die elektrische Kurzschließereinrichtung kurze Schließzeiten aufweist, ist es natürlich auch von Vorteil, wenn die Auslöseeinrichtung besonders schnell ist. Dafür eignet sich der beschriebene Aktor besonders gut. Die beiden Spulen können derart bestromt werden, dass sie sich gegenseitig abstoßen. Das Bestromen führt in den Spulen jeweils zu einem Magnetfeld. Die wechselseitig durch die Wechselwirkung zwischen dem Spulenmagnetfeld der einen Spule und dem Strom in der anderen Spule erzeugte Lorentzkraft führt dazu, dass sich die Spulen abstoßen. Da es sich um Luftspulen handelt, weisen sie keinen weichmagnetischen Kern auf und besitzen im Vergleich zu Spulen mit weichmagnetischem Kern relativ kleine Induktivitäten. Die Kraft eines solchen Aktors wirkt auch, wenn sich der Strom in der Spule nur langsam ändert und somit über die gesamte Zeit in der die Spulen bestromt werden. Durch Verzicht auf weichmagnetisches Material sinkt die Induktivität des Aktors, wodurch der Stromanstieg im Aktor schneller erfolgen kann. Ein schneller Stromanstieg führt zu einem schnellen Kraftanstieg. Somit eignet sich der Aktor besonders gut, um ein schnelles Auslösen der Kurzschließereinrichtung zu ermöglichen.

Gemäß einer weiteren bevorzugten Ausführungsform der Erfindung umfasst die Auslöseeinrichtung eine Sperrmechanik zum Sperren des Antriebs, wobei der Antrieb durch Lösen der Sperrmechanik mittels des elektrisch angetriebenen Aktors auslösbar ist. Die Verwendung einer derartigen Auslöseeinrichtung ermöglicht ein besonders schnelles Überführen des beweglichen Kontaktstücks.

Bevorzugt umfasst der Aktor einen Druckstößel zum Lösen der Sperrmechanik. Dieser Druckstößel löst also beim Auslösen die Sperrmechanik (Verklinkung). Dabei überträgt der Druckstößel die Kraft des Aktors und löst die Sperrmechanik der Kurzschließereinrichtung. Bevorzugt wird der Druckstößel in seiner Bewegung geführt, so dass eine kontrollierte Bewegung des Druckstößels erfolgt. Die Sperrmechanik weist bevorzugt eine Sperrklinke auf. Diese Sperrklinke ist das eigentliche Sperrelement der Sperrmechanik. Besonders bevorzugt wirkt der Druckstößel dabei direkt auf die Sperrklinke der Sperrmechanik.

Gemäß einer weiteren bevorzugten Ausführungsform der Erfindung umfasst die Kurzschließereinrichtung einen elektrisch isolierenden Mantel, der das feststehende und das bewegliche Kontaktstück ummantelt. Für den Fall eines Kurzschlusses oder eines zwischen den Kontaktstücken auftretenden Lichtbogens kann durch das isolierende Gehäuse die Sicherheit stark erhöht werden. So kann beispielsweise eine Ausbreitung des Lichtbogens durch das isolierende Gehäuse verhindert werden. Bevorzugt verjüngt sich das bewegliche Kontaktstück in Richtung des feststehenden Kontaktstücks konusförmig und fährt bei Erreichen der Kurzschlussstellung in einen formkomplementären Abschnitt des feststehenden Kontaktstücks ein. Hierdurch findet ein zuverlässiges elektrisches Kurzschließen statt.

Mit Blick auf eine Wiederverwendung nach erfolgter Kurzschließung umfasst die Kurzschließereinrichtung bevorzugt einen Rückzugstab, um das bewegliche Kontaktstück von der Kurzschlussstellung in die Grundstellung zu überführen und einen Energiespeicher (wieder) zu Energieversorgung des Antriebs mit Energie zu beliefern. Durch Zug am Rückzugstab kann das bewegliche Kontaktstück in seine Grundstellung überführt werden. Gleichzeitig wird der Energiespeicher wieder mit Energie versehen. Für den Fall der Verwendung einer Federanordnung als Energielieferer, wird die zumindest eine Feder durch Zug am Rückzugstab aus ihrer Ruhelage ausgelenkt und beispielsweise in ihren vorgespannten Zustand versetzt.

Bei dem erfindungsgemäßen Umrichter ist vorgesehen, dass der Umrichter mindestens eine vorstehend genannte Kurzschließereinrichtung aufweist. Insbesondere handelt es sich bei dem Umrichter um einen Multilevel-Umrichter. Bezüglich der Vorteile eines solchen Umrichters sei auf die zuvor beschriebene Kurzschließereinrichtung verwiesen.

Im Folgenden werden Ausführungsbeispiele der Erfindung schematisch in Zeichnungen gezeigt und nachfolgend näher beschrieben. Dabei zeigt die
- Fig. 1: eine schematische Darstellung einer elektrischen Kurzschließereinrichtung gemäß einer bevorzugten Ausführungsform der Erfindung,
- Fig. 2: eine Schnittdarstellung durch die elektrische Kurzschließereinrichtung gemäß einer konkreten bevorzugten Ausführungsform und
- Fig. 3: eine Schnittdarstellung durch den Aktor der elektrischen Kurzschließereinrichtung gemäß der konkreten bevorzugten Ausführungsform der Erfindung.

Die Figur 1 zeigt eine schematische Darstellung einer elektrischen Kurzschließereinrichtung 10 gemäß einer bevorzugten Ausführungsform der Erfindung. Die Kurzschließereinrichtung 10 ist ein Kurzschlussschalter, der ein feststehendes Kontaktstück 12 und ein bewegliches Kontaktstück 14 aufweist. In einer Grundstellung (links dargestellte Stellung I) sind die beiden Kontaktstücke 12,14 voneinander beabstandet. Ferner weist die Kurzschließereinrichtung 10 einen Antrieb 16 zum Überführen, genauer gesagt zum Verschieben, des beweglichen Kontaktstücks 14 von seiner Grundstellung in eine Kurzschlussstellung (rechts dargestellte Stellung II), in der das bewegliche Kontaktstück 14 elektrisch leitend mit dem feststehenden Kontaktstück 12 verbunden ist. Um den Antrieb 16 auszulösen weist die Kurzschließereinrichtung 10 eine elektrisch auslösbare Auslöseeinrichtung 18 auf. Die Auslöseeinrichtung 18 umfasst ihrerseits eine Sperrmechanik 20 mit einer Sperrklinke 22 und einen elektrisch angetriebenen Aktor 24.

Die Vorgänge beim Schließen der elektrischen Kurzschließereinrichtung 10 sind wie folgt: Der elektrisch angetriebene Aktor 24 betätigt die Sperrklinke 22 der Sperrmechanik 20, was den Antrieb 16 auslöst. Der Antrieb 16 überführt das bewegliche Kontaktstück 14 von seiner Grundstellung (Stellung I) in die Kurzschlussstellung (Stellung II), in der das bewegliche Kontaktstück 14 mit dem feststehenden Kontaktstück 12 elektrisch leitend verbunden ist.

Die Figur 2 zeigt eine Schnittdarstellung durch die elektrische Kurzschließereinrichtung 10 gemäß einer konkreten Ausführungsform. Hierbei ist insbesondere zu erkennen, dass der Antrieb 16 zu seiner Energieversorgung einen mechanischen Energiespeicher 26 aufweist, der im gezeigten Beispiel als Federanordnung 28, genauer gesagt als ein Tellerfederstapel, ausgebildet ist. Die entsprechenden Tellerfedern sind jeweils wechselsinnig Aufeinandergestapelt. Der so gebildete Stapel kann auch als Reihenschaltung von Tellerfedern bezeichnet werden. Das bewegliche Kontaktstück 14 befindet sich in der Grundstellung (Stellung I aus Fig. 1), was heißt, dass sich die Tellerfedern in einem vorgespannten Zustand befinden. Das bewegliche Kontaktstück 14 ist mit einem Rückzugstab 30 verbunden. Der Rückzugstab 30 führt mittig durch die Federanordnung 28 und ist mit der Sperrmechanik 20 wirkverbunden. Die Vorspannung der Federanordnung 28 ist über den Rückzugstab 30 an die Sperrmechanik 20 angebunden, die die Vorspannung in der Grundstellung hält. Der Rückzugstab 30 ist dafür mit einem Zwischenelement 32 verbunden, das sich an einer Seite der Federanordnung 28 abstützt und diese im vorgespannten Zustand hält, also zusammendrückt. Nachdem die Kurzschließereinrichtung 10 ausgelöst wurde, befindet sich das bewegliche Kontaktstück 14 in der Kurzschlussstellung (die der Stellung II aus Fig. 1 entspricht) und die Federanordnung 28 ist nicht mehr im vorgespannten Zustand oder in einem weniger vorgespannten Zustand (nicht gezeigt). Über Zug am Rückzugstab 30 kann das bewegliche Kontaktstück 14 wieder von der Kurzschlussstellung in die (in Fig. 2 gezeigte) Grundstellung überführt werden und die Federanordnung 28 in den vorgespannten Zustand versetzt werden.

Der elektrisch angetriebene Aktor 24 weist einen Druckstößel 34 auf, der beim Auslösen der Kurzschließereinrichtung 10 auf die Sperrmechanik 20 wirkt. Der Druckstößel 34 wirkt dabei auf die Sperrklinke 22 der Sperrmechanik 20. Im vorgespannten Zustand der Federanordnung 28 verhindert die Sperrklinke 22, dass die Federanordnung 28 ihren vorgespannten Zustand verlässt. Erst durch Druck des Druckstößels 34 auf die Sperrklinke 22 löst sich die Sperrmechanik 20 und gibt die Federanordnung 28 frei. Der Aktor 24, die Sperrmechanik 20, der Rückzugstab 30, die Federanordnung 28, sowie das bewegliche Kontaktstück 14 und das feststehende Kontaktstück 12 befinden sich alle auf einer Achse, nämlich einer Bewegungsachse 36 des Druckstößels 34 des Aktors 24, die im Übrigen auch mit der Bewegungsachse des beweglichen Kontaktstücks 14 und des Rückzugstabs 30 zusammenfällt.

Die Federanordnung 28 ist von einem Gehäuse 38 umgeben, in welches ebenfalls die Auslöseeinrichtung 18 integriert ist. Am oberen Ende des Gehäuses 38 befindet sich ein kontaktierendes Element 40 das mittels Schrauben 42 am Gehäuse 38 befestigt ist. Das kontaktierende Element 40 weist mittig eine Öffnung auf, in der sich das bewegliche Kontaktstück 14 befindet. In seiner Grundstellung schließt das bewegliche Kontaktstück 14 formschlüssig mit dem kontaktierenden Element 40 ab. Das bewegliche Kontaktstück 14 verjüngt sich in Richtung des feststehenden Kontaktstücks 12 konusförmig, so dass es bei Erreichen der Kurzschlussstellung in einen formkomplementären Abschnitt des feststehenden Kontaktstücks 12 einfahren kann. Des Weiteren weist das bewegliche Kontaktstück 12 einen Kontaktstückfortsatz 44 auf, der sich bis etwa zum Zwischenelement 32 des Rückzugstabs 30 erstreckt. In der Kurzschlussstellung verbindet dieser Kontaktstückfortsatz 44 das bewegliche Kontaktstück 14 mit dem kontaktierenden Element 40 leitend. Das feststehende Kontaktstück 12 ist mittels einer Schraubvorrichtung 46 an einem Abschlussstück 48 befestigt. Das Abschlussstück 48 bildet das obere Ende der Kurzschließereinrichtung 10. Durch das Abschlussstück 48 ist das feststehende Kontaktstück 12 mit einem elektrisch isolierenden Mantel 50 verbunden. Der Mantel 50 bildet den seitlichen Abschluss der Kurzschließereinrichtung 10. Das feststehende Kontaktstück 12, das bewegliche Kontaktstück 14, sowie die Auslöseeinrichtung 18 und der Antrieb 16 sind alle vom elektrisch isolierenden Mantel 50 ummantelt. Das Gehäuse 38 wird im Bereich der Auslöseeinrichtung formschlüssig vom Mantel 50 umgeben. Am unteren Ende steht das Gehäuse 38 über den Mantel 50 über und erstreckt sich radial nach außen. An dieser Verlängerung des Gehäuses 38 ist mit Schrauben 42 ein Ringelement 52 befestigt, das den Mantel 50 von außen umschließt. In den unteren Bereich des Gehäuses 38 ist ein Gehäuseboden 54 integriert, an dem der Aktor 24 befestigt ist. Obwohl die einzelnen Bauelemente des Aktors 24 bereits hier in Figur 2 erkennbar sind, sollen sie erst im Zusammenhang mit der Figur 3 diskutiert werden.

Die Figur 3 zeigt eine Schnittdarstellung des Aktors 24, der Teil der Auslöseeinrichtung 18 ist. Der Aktor 24 weist einen Stator 56 und einen Läufer 58 auf. Der Läufer 58 ist mit dem Druckstößel 34 verbunden, der durch ein Anschlagelement 60 hindurchreicht. Das Anschlagelement 60 ist über Verbindungselemente 62 mit dem Stator 56 verbunden. Der Stator 56 besteht aus einem Statorgrundkörper 64 zur Aufnahme einer ersten Spule 68. Der Läufer 58 besteht ebenfalls aus einem Läufergrundkörper 70 und einer zweiten Spule 72. Der Läufergrundkörper 70 weist zwei Bereiche 74, 76 auf. Der erste Bereich 74 dient zur Aufnahme der zweiten Spule 72, und der zweite Bereich 76 zur Versteifung des ersten Bereichs 74. Die Spulen 68, 72 sind als Flachspulen ausgebildet, wobei jeweils zwei Spulenpakete übereinander liegen. Auf der dem Druckstößel 34 gegenüberliegenden Seite des Läufers 58 weist dieser einen Läuferfortsatz 78 auf, mit dem er in eine Ausnehmung des Stators 56 eingreift. Über den Druckstößel 34 und auch über den Läuferfortsatz 78 ist der Läufer 58 in seiner Bewegung geführt.

Bei Betätigung der Kurzschließereinrichtung 10 ergibt sich folgende Funktion:
Die beiden Spulen 68, 72 sind zumindest bezüglich ihrer Wechselwirkung miteinander als Luftspulen anzusehen. Die Wirkung des Aktors 24 basiert daher alleine auf der Lorentzkraft, die wechselseitig durch die Wechselwirkung zwischen dem Spulenmagnetfeld der einen Spule 68, 72 und dem Strom in der anderen Spule 68, 72 und umgekehrt erzeugt wird.

Zum Bewegen des Druckstößels 34 werden die Spulen 68, 72 gleichzeitig derart aktiv bestromt, dass sie einander gegenseitig abstoßen. Da der Stator 56 mit der ersten Spule 68 bezüglich des Aktors 24 feststehend ist, wird der Läufer 58 mit der zweiten Spule 72 entlang der Bewegungsachse 36 in Richtung des Anschlagelements 60 (in der Figur nach oben) verschoben. Mit dem Läufer 58 bewegt sich auch der als Betätigungselement dienende Druckstößel 34 in diese Richtung.

## Patentansprüche

1. Elektrische Kurzschließereinrichtung (10) mit
- einem feststehenden und einem beweglichen Kontaktstück (12,14), wobei die Kontaktstücke (12,14) in einer Grundstellung voneinander beabstandet sind und in einer Kurzschlussstellung miteinander elektrisch leitend verbunden sind,
- einem Antrieb (16) zum Überführen des beweglichen Kontaktstücks (14) von der Grundstellung in die Kurzschlussstellung und
- einer Auslöseeinrichtung (18) zum Auslösen des Antriebs (16),
wobei die Auslöseeinrichtung (18) zum Auslösen einen elektrisch angetriebenen Aktor (24) umfasst,
**dadurch gekennzeichnet, dass**
der Aktor (24) einen feststehenden Stator (56) und einen entlang einer Bewegungsachse (36) linear beweglichen Läufer (58) umfasst, wobei der Stator (56) eine erste Spule (68) umfasst, der Läufer (58) für eine Wechselwirkung mit der ersten Spule (68) eine zweite Spule (72) umfasst, der Stator (56) und der Läufer (58) entlang der Bewegungsachse (36) angeordnet sind, und beide Spulen (68,72) zumindest bezüglich ihrer Wechselwirkung miteinander aktiv bestrombare Luftspulen sind, wobei die Wirkung des Aktors (24) alleine auf der Lorentzkraft beruht, die wechselseitig durch die Wechselwirkung zwischen dem Spulenmagnetfeld der einen Spule der beiden Spulen (68,72) und einem Strom in der anderen Spule der beiden Spulen (68,72) und umgekehrt erzeugt wird.

2. Kurzschließereinrichtung (10) nach Anspruch 1, **dadurch gekennzeichnet, dass**
die Auslöseeinrichtung (18) eine Sperrmechanik (20) zum Sperren des Antriebs (16) umfasst, wobei der Antrieb (16) durch Lösen der Sperrmechanik (20) mittels des elektrisch angetriebenen Aktors (24) auslösbar ist.

3. Kurzschließereinrichtung (10) nach Anspruch 2,
**dadurch gekennzeichnet, dass**
der Aktor (24) einen Druckstößel (32) zum Lösen der Sperrmechanik (20) umfasst.

4. Kurzschließereinrichtung (10) nach einem der Ansprüche 1 bis 3,
**gekennzeichnet durch**
einen elektrisch isolierenden Mantel (50), der das feststehende und das bewegliche Kontaktstück (12,14) ummantelt.

5. Kurzschließereinrichtung (10) nach einem der Ansprüche 1 bis 4, wobei sich das bewegliche Kontaktstück (14) in Richtung des feststehenden Kontaktstücks (12) konusförmig verjüngt und bei Erreichen der Kurzschlussstellung in einen formkomplementären Abschnitt des feststehenden Kontaktstücks (12) einfährt.

6. Kurzschließereinrichtung (10) nach einem der Ansprüche 1 bis 5,
**gekennzeichnet durch**
einen Rückzugstab (30) zum Überführen des beweglichen Kontaktstücks (14) von der Kurzschlussstellung in die Grundstellung bei gleichzeitiger Belieferung eines mechanischen Energiespeichers (26) zu Energieversorgung des Antriebs (16) mit Energie.

7. Umrichter, insbesondere Multilevel-Umrichter mit einer Mehrzahl von Leistungsbausteinen,
**gekennzeichnet durch**
mindestens eine Kurzschließereinrichtung (10) nach einem der Ansprüche 1 bis 6.

## Claims

1. Electrical short-circuit device (10) having
- a fixed contact piece and a movable contact piece (12, 14), the fixed and movable contact pieces (12, 14) being spaced apart from one another in a basic position and being electrically conductively connected to one another in a short-circuit position,
- a drive (16) for transferring the movable contact piece (14) from the basic position to the short-circuit position, and
- a trigger device (18) for triggering the drive (16), wherein the trigger device (18), for the purpose of triggering, comprises an electrically driven actuator (24), **characterized in that** the actuator (24) comprises a fixed stator (56) and a rotor (58) that can be moved linearly along a movement axis (36), wherein the stator (56) comprises a first coil (68), the rotor (58) comprises a second coil (72) for interaction with the first coil (68), the stator (56) and the rotor (58) are arranged along the movement axis (36), and both coils (68, 72) are air-core coils capable of being actively energized at least with respect to the interaction thereof with one another, wherein the action of the actuator (24) is based solely on Lorentz force, which is produced in alternation by the interaction between the coil magnetic field of one coil of the two coils (68, 72) and a current in the other coil of the two coils (68, 72) and vice versa.

2. Short-circuit device (10) according to Claim 1, **characterized in that**
the trigger device (18) comprises a locking mechanism (20) for locking the drive (16), wherein the drive (16) can be triggered when the electrically driven actuator (24) is used to release the locking mechanism (20).

3. Short-circuit device (10) according to Claim 2, **characterized in that**
the actuator (24) comprises a plunger (32) for releasing the locking mechanism (20).

4. Short-circuit device (10) according to any one of Claims 1 to 3,
**characterized by**
an electrically insulating jacket (50) that encases the fixed and movable contact pieces (12, 14).

5. Short-circuit device (10) according to any one of Claims 1 to 4, wherein the movable contact piece (14) tapers conically in a direction of the fixed contact piece (12) and, when the short-circuit position is reached, enters a complementarily shaped section of the fixed contact piece (12).

6. Short-circuit device (10) according to any one of Claims 1 to 5,
**characterized by**
a retraction rod (30) for transferring the movable contact piece (14) from the short-circuit position to the basic position while energy is supplied to a mechanical energy store (26) at the same time in order to supply energy to the drive (16).

7. Converter, in particular multilevel converter, having a plurality of power modules,
**characterized by**
at least one short-circuit device (10) according to any one of Claims 1 to 6.

## Revendications

1. Dispositif de court-circuit électrique (10) comprenant
- des pièces de contact fixe et mobile (12, 14), les pièces de contact (12, 14) étant espacées les unes des autres dans une position de base et étant reliées électriquement les unes aux autres dans une position de court-circuit,
- un entraînement (16) destiné à transférer la pièce de contact mobile (14) de la position de base à la position de court-circuit et
- un dispositif de déclenchement (18) destiné à déclencher l'entraînement (16),
le dispositif de déclenchement (18) comprenant pour le déclenchement un actionneur à commande électrique (24), **caractérisé en ce que** l'actionneur (24) comprend un stator (56) fixe et un rotor (58) se déplaçant linéairement le long d'un axe de mouvement (36), le stator (56) comprenant une première bobine (68), le rotor (58) comprenant une deuxième bobine (72) pour une interaction avec la première bobine (68), le stator (56) et le rotor (58) étant disposés le long de l'axe de mouvement (36), et les deux bobines (68, 72) étant des bobines à air activables par alimentation en courant, du moins en ce qui concerne leur interaction mutuelle, l'effet de l'actionneur (24) étant basé uniquement sur la force de Lorentz, qui est générée réciproquement par l'interaction entre le champ magnétique de bobine de l'une des deux bobines (68, 72) et un courant dans l'autre des deux bobines (68, 72) et inversement.

2. Dispositif de court-circuit (10) selon la revendication 1, **caractérisé en ce que**
le dispositif de déclenchement (18) comprend un mécanisme de blocage (20) destiné à bloquer l'entraînement (16), l'entraînement (16) pouvant être déclenché en relâchant le mécanisme de blocage (20) au moyen de l'actionneur à commande électrique (24).

3. Dispositif de court-circuit (10) selon la revendication 2,
**caractérisé en ce que**
l'actionneur (24) comprend un poussoir (32) destiné à relâcher le mécanisme de blocage(20).

4. Dispositif de court-circuit (10) selon l'une des revendications 1 à 3,
**caractérisé par**
une gaine électriquement isolante (50) qui enveloppe les pièces de contact fixe et mobile (12, 14).

5. Dispositif de court-circuit (10) selon l'une des revendications 1 à 4, dans lequel la pièce de contact mobile (14) se rétrécit de manière conique en direction de la pièce de contact fixe (12) et, lorsque la position de court-circuit est atteinte, pénètre dans une partie de forme complémentaire de la pièce de contact fixe (12).

6. Dispositif de court-circuit (10) selon l'une des revendications 1 à 5,
**caractérisé par**
une tige de rappel (30) destinée à faire passer la pièce de contact mobile (14) de la position de court-circuit à la position de base lors de la mise en place simultanée d'un accumulateur d'énergie mécanique (26) destiné à alimenter en énergie l'entraînement (16).

7. Convertisseur, en particulier convertisseur à niveaux multiples comprenant une pluralité de modules de puissance,
**caractérisé par**
au moins un dispositif de court-circuit (10) selon l'une des revendications 1 à 6.
